# EUROPÄISCHE PATENTANMELDUNG

(11) **EP 4 513 687 A1**
(43) Veröffentlichungstag der Anmeldung: **26.02.2025**
(21) Anmeldenummer: 24173889.7
(22) Anmeldetag: 02.05.2024
(51) Int. Cl.: H01R 43/22

(54) **WERKZEUG, WERKZEUGSATZ UND VERFAHREN ZUM RICHTEN EINER FEHLSTELLUNG AN EINEM KONTAKTELEMENT**

(30) Priorität: 21.08.2023 DE 102023122334
(71) Anmelder: MD Elektronik GmbH, 84478 Waldkraiburg (DE)
(72) Erfinder: Hofer, Andreas, 84503 Altötting (DE); Gassner, Michael, 37358 León (MX); Alex, Kasdorf, 37669 León (MX)

(57) **Zusammenfassung**

Werkzeug (10, 60) zum Richten einer Fehlstellung (α) an einem Kontaktelement (1), aufweisend einen Grundkörper (11, 61), einen Bearbeitungsbereich (12, 62), einen ersten Rotationskörper (14, 64), der in dem Bearbeitungsbereich (12, 62) angeordnet ist, und der um eine Mittelachse (M) des Werkzeugs (10, 60) entlang einer ersten Richtung (X) gebildet ist, wobei der erste Rotationskörper (14, 64) zumindest eine umfängliche Richtfläche (16, 66) zum Richten des Kontaktelements (1) aufweist, und die zumindest eine umfängliche Richtfläche (16, 66) eine zumindest abschnittsweise konische Form und/oder eine nicht-konzentrische Ausrichtung zur Mittelachse (M) des Werkzeugs (10, 60) aufweist, so dass die Fehlstellung (α) an dem Kontaktelement (1) beim in Eingriff bringen mit dem Bearbeitungsbereich (12, 62) auf eine vorbestimmte Ausrichtung (α1, α4) gerichtet werden kann. Die vorliegende Erfindung betrifft weiterhin einen Werkzeugsatz (50) und ein Verfahren zum Richten einer Fehlstellung (α) an einem Kontaktelement (1).

## Beschreibung

### Technisches Gebiet

Die Erfindung betrifft ein Werkzeug, einen Werkzeugsatz, und ein Verfahren zum Richten einer Fehlstellung an einem Kontaktelement, insbesondere an einem Innenleiter- oder Außenleiterkontakt oder Isolator.

### Stand der Technik

Das Richten einer Fehlstellung an einem Kontaktelement, wie einem Innenleiter- oder Außenleiterkontakt, wird im Stand der Technik über ein Nacharbeiten an den konfektionierten Leitungen durchgeführt. Ein Beispiel ist das Nacharbeiten an einem bereits verbautem Kabelbaum in der Automotive-Kette. Im Stand der Technik erfolgt das Nacharbeiten regelmäßig an der Linie, d.h. zu einem Zeitpunkt, an dem die konfektionierte Leitung bereits im Kabelbaum oder Fahrzeug verbaut ist, beispielsweise bei einem Tier 2, Tier 1 oder OEM, mit Hilfe von Reparaturzangen. Die Reparaturzangen werden als Set je Stecksystem in einem sogenannten Nacharbeitskoffer bereitgestellt. Beim Nacharbeiten an der Linie wird zunächst der vorhandene, beschädigte Steckverbinder vom Kabel getrennt. Anschließend wird ein neuer Steckverbinder mit Hilfe einer Nacharbeitszange an das Kabel konfektioniert und optional eine zusätzliche Adapterleitung verbaut.

Der Stand der Technik weist dabei zumindest die folgenden Nachteile auf. Zum einen benötigt ein Nacharbeiten große Taktzeit, d.h. mehrere Minuten, am Band je Nacharbeitsstecker. Zum anderen ist in einem Fahrzeug nur eine schlechte Zugänglichkeit zu einem Kabelbaum gegeben, insbesondere weil nur sehr kurze freie Enden vorhanden sind. Nacharbeitszangen im Stand der Technik benötigen jedoch, insbesondere orthogonal zu einem Kabel, einen gewissen Mindestbauraum, ca. 15 - 40 cm. Und nachdem ein beschädigter Steckverbinder von einem Kabel abgetrennt wurde, ist das Kabel um den abgetrennten Teil kürzer. Teilweise sind die Kabel dann zu kurz, um den per Nacharbeit neu konfektionierten Steckverbinder an die Anschlussstelle im Fahrzeug anzubringen.

### Beschreibung der Erfindung

Es ist daher eine Aufgabe der vorliegenden Erfindung eine Vorrichtung und ein Verfahren bereitzustellen, dass die oben genannten Nachteile überwindet.

Die oben genannte Aufgabe wird durch ein Werkzeug nach Anspruch 1, einem Werkzeugsatz nach Anspruch 8, sowie einem Verfahren nach Anspruch 11 gelöst. Weitere vorteilhafte Ausgestaltungsformen der Erfindung lassen sich den Unteransprüchen, der Beschreibung sowie den Zeichnungen entnehmen.

Insbesondere wird die oben genannte Aufgabe gelöst durch ein Werkzeug zum Richten einer Fehlstellung an einem Kontaktelement, aufweisend einen Grundkörper, einen Bearbeitungsbereich, der an einem Ende des Grundkörpers angeordnet ist und der entlang einer ersten Richtung mit dem Kontaktelement in Eingriff gebracht werden kann, einen ersten Rotationskörper, der in dem Bearbeitungsbereich angeordnet ist, und der um eine Mittelachse des Werkzeugs entlang der ersten Richtung gebildet ist, wobei der erste Rotationskörper zumindest eine umfängliche Richtfläche zum Richten des Kontaktelements aufweist, und die zumindest eine umfängliche Richtfläche eine zumindest abschnittsweise konische Form und/oder eine nicht-konzentrische Ausrichtung zur Mittelachse des Werkzeugs aufweist, so dass die Fehlstellung an dem Kontaktelement beim in Eingriff bringen mit dem Bearbeitungsbereich auf eine vorbestimmte Ausrichtung gerichtet werden kann.

Das vorliegende Werkzeug ist insbesondere geeignet die Fehlstellung einer fehlerhaften Auslenkung oder einer fehlenden Konzentrizität an einem Innen- oder Außenleiterkontakt oder einem Isolator am Kontaktelement zu richten. Die Konzentrizität kann sich auf eine Mittelachse des Kontaktelements und/oder der Ausrichtung von Innen- zu Außenleiterkontakt (bzw. Isolator) beziehen. Mit Hilfe des vorliegenden Werkzeugs kann eine Fehlstellung schnell und einfach gerichtet werden. Für das Nacharbeiten oder Richten der Fehlstellung kann das Kontaktelement an der Leitung verbleiben, und muss nicht von der Leitung getrennt werden. Die Nacharbeit kann in sehr kurzer Zeit und ohne aufwendige Werkzeuge durchgeführt werden. Das vorliegende Werkzeug ermöglicht weiterhin eine bessere Zugänglichkeit durch einen kleineren Bauraum, und es ist möglich ein Werkzeug für mehrere verschiedene Stecksysteme zu verwenden, da durch Standards eine Schnittstellenkompatibilität (Interfacebereich des Stecksystems) gegeben ist. Bevorzugt können mit dem vorliegenden Werkzeug die folgenden Fehlstellungen an einem Kontaktelement gerichtet werden:
- Der Außenleiterkontakt bzw. Fangkorblaschen an einem Außenleiterkontakt weisen einen zu geringen Durchmesser auf;
- der Außenleiterkontakt bzw. die Fangkorblaschen am Außenleiterkontakt weisen einen zu großen Durchmesser auf;
- der Innenleiterkontakt bzw. Laschen am Innenleiterkontakt weisen einen zu geringen Durchmesser auf;
- der Innenleiterkontakt bzw. Laschen am Innenleiterkontakt weisen einen zu großen Durchmesser auf;
- der Innenleiterkontakt ist nicht konzentrisch zum Isolator oder Außenleiterkontakt; oder
- der Isolator ist nicht konzentrisch zum Außenleiterkontakt.

Das in Eingriff bringen meint dabei ein vollständiges in Eingriff bringen, bis das Kontaktelement im Anschlag mit der zumindest einen Anschlagsfläche am Werkzeug steht. Die konische Form der Richtfläche meint, dass die Richtfläche auf einem konusförmigen Körper angeordnet ist (als Außenfläche) oder einen konusförmigen Hohlraum umschließt (als Innenfläche). Bei der konischen Form verändert sich der Abstand der Richtfläche von der Mittelachse des Werkzeugs, insbesondere verringert oder vergrößert sich der Abstand in eine Richtung. Das Werkzeug kann, je nach Fehlstellung, einmalig oder mit unterschiedlichen Abmessungen in einem Werkzeugsatz verwendet werden.

Bevorzugt ist der erste Rotationskörper zumindest abschnittsweise als ein Hohlzylinder oder ein Kegel ausgebildet. Je nachdem welcher Teil des Kontaktelements, d.h. Innen- oder Außenleiterkontakt oder Isolator, gerichtet werden soll, und ob ein Durchmesser vergrößert oder verkleinert werden soll, ist der Rotationskörper (zumindest teilweise) als ein Hohlzylinder oder ein Kegel ausgebildet.

Bevorzugt weist der Bearbeitungsbereich zumindest eine Anschlagsfläche auf, die ein weiteres in Eingriff bringen des Kontaktelements und des Bearbeitungsbereichs verhindert. Der Ausdruck ein weiteres in Eingriff bringen meint eine fortlaufende auf einander zu Bewegung entlang der ersten Richtung (Steckrichtung).

Bevorzugt ist die zumindest eine umfängliche Richtfläche an einer Innen- oder an einer Außenseite des ersten Rotationskörpers angeordnet ist. Die Richtungsangabe Innen- oder Außenfläche bezieht sich auf die Mittelachse des Werkzeugs. Eine Innenfläche ist in Richtung der Mittelachse gerichtet. Eine Außenfläche ist weg von der Mittelachse des Werkezugs gerichtet. Die Richtfläche ist so gewählt, dass sie, je nachdem welcher Teil des Kontaktelements, d.h. Innen- oder Außenleiterkontakt oder Isolator, gerichtet werden soll, und ob ein Durchmesser vergrößert oder verkleinert werden soll, den entsprechenden Effekt auf den entsprechenden Teil bzw. das Kontaktelement insgesamt hat.

Bevorzugt kann die zumindest eine umfängliche Richtfläche die Fehlstellung an dem Kontaktelement um 15 Grad, bevorzugter um 10 Grad, am bevorzugtesten um 5 Grad, richten. Eine geringe Änderung verhindert Schädigungen des Materials.

Bevorzugt ist das Werkzeug, insbesondere der Bearbeitungsbereich des Werkzeugs, aus einem elektrisch nicht-leitfähigem Material gebildet. Bei der Nacharbeit können sich unter Umständen kleine Teile, wie Späne oder Flitter, vom Werkzeug lösen. Wären diese Späne aus einem elektrisch leitfähigem Material, könnten sie einen ungewollten Kurzschluss im Kontaktelement verursachen. Um dies zu vermeiden, ist zumindest der Bearbeitungsbereich des Werkezugs aus einem elektrisch nichtleitfähigen Material gebildet.

Bevorzugt weist das Werkzeug weiterhin zumindest einen zweiten Rotationskörper auf, der Führungsflächen umfasst und im Bearbeitungsbereich angeordnet ist, zum Führen des Werkszeugs beim in Eingriff bringen mit dem Kontaktelement. Der zweite Rotationskörper stellt mit Hilfe der Führungsflächen ein korrektes in Eingriff bringen von Kontaktelement und Werkzeug sicher, so dass ungewollte Schiefstellungen vermieden werden. Darüber hinaus kann über den zweiten Rotationskörper zumindest eine Konzentrizität des Isolators bzw. zwischen Isolator und Innenleiterkontakt sichergestellt werden.

Die oben genannten Probleme werden weiterhin insbesondere gelöst durch einen Werkzeugsatz zum Richten einer Fehlstellung an einem Kontaktelement, zumindest aufweisend ein Werkzeug, wobei das Werkzeug auf einer Seite, mit der das Werkzeug mit dem Kontaktelement in Eingriff bringbar ist, eine erste Öffnung mit einem ersten Durchmesser aufweist, und ein zweites Werkzeug, wobei das zweite Werkzeug auf der Seite, mit der das zweite Werkzeug mit dem Kontaktelement in Eingriff bringbar ist, eine zweite Öffnung mit einem dritten Durchmesser aufweist, und der dritte Durchmesser kleiner ist als der erste Durchmesser, und ein drittes Werkzeug, wobei das dritte Werkzeug auf der Seite, mit der das dritte Werkzeug mit dem Kontaktelement in Eingriff bringbar ist, eine dritte Öffnung mit einem fünften Durchmesser aufweist, und der fünfte Durchmesser kleiner ist als der dritte Durchmesser. Der Werkzeugsatz hat den Vorteil, dass eine Fehlstellung schonend, in mehreren kleinen Schritten korrigiert bzw. gerichtet wird. Eine Falschanwendung des Werkzeugsatzes erscheint sehr gering, wenn die nummerierten Werkzeuge der Reihe nach angewendet werden. Da die Kontaktelemente zumindest teilweise geführt werden, ist auch ein manueller Einfluss, zum Beispiel in Form von Schiefstellungen beim Gebrauch, sehr gering. Da die Fehlstellung am Kontaktelement immer nur ein kleines Stück, also schrittweise, in eine (vorbestimmte) Soll-Position korrigiert wird, wird eine Beschädigung des Kontaktelements bzw. des Steckerelements vermieden.

Bevorzugt weist der Werkzeugsatz weiterhin ein viertes Werkzeug auf, wobei das vierte Werkzeug auf der Seite, mit der das vierte Werkzeug mit dem Kontaktelement in Eingriff bringbar ist, eine vierte Öffnung aufweist, die zu einer Aufnahme im Bearbeitungsbereich des vierten Werkzeugs führt, wobei der Durchmesser der Aufnahme dem Durchmesser eines Innenleiterpins am Kontaktelement entspricht, und die Aufnahme nicht konzentrisch zur Mittelachse des vierten Werkzeugs ausgerichtet ist. Das vierte Werkzeug ist insbesondere dazu eingerichtet eine fehlende Konzentrizität eines Innenleiterpins wiederherzustellen. Die nicht-konzentrische Ausrichtung der Aufnahme bildet (in einem Teil des Umfangs) einen Spalt zwischen Kontaktelement und viertem Werkzeug im eingegriffenen bzw. gesteckten Zustand, so dass eine lineare Verschiebung des Kontaktelements quer zur Mittelachse des Werkzeugs möglich ist.

Bevorzugt weisen das Werkzeug, das zweite Werkzeug und das dritte Werkzeug, und insbesondere das vierte Werkzeug, einen gemeinsamen Grundkörper auf. Die Anordnung der drei bzw. vier Werkzeuge an einem gemeinsamen Grundkörper vereinfacht die Handhabung der Werkzeuge in der Praxis. Auf diese Weise können die einzelnen Werkzeuge auch schneller nacheinander eingesetzt werden, was die Nacharbeitszeit verkürzt.

Die oben genannten Probleme werden weiterhin insbesondere gelöst durch ein Verfahren zum Richten einer Fehlstellung an einem Kontaktelement, wobei das Verfahren die folgenden Schritte aufweist: Bereitstellen eines Werkzeugs, in Eingriff bringen des Kontaktelements mit dem Bearbeitungsbereich des Werkzeugs, so dass die Fehlstellung an dem Kontaktelement auf eine vorbestimmte Ausrichtung gerichtet wird, und anschließend Lösen des Eingriffs. Das vorliegende Verfahren führt die Nacharbeit im Wesentlichen in einem Schritt an einem Kontaktelement durch. Durch das in Eingriff bringen bzw. Aufstecken des Kontaktelements auf das Werkzeug, wird eine Fehlstellung am Kontaktelement schnell und einfach gerichtet. Das vorliegende Verfahren eignet sich eine fehlerhafte Auslenkung und/oder eine fehlende Konzentrizität wieder zu Richten.

Bevorzugt weist das Verfahren weiterhin die Schritte auf: nach dem vorherigen Verfahrensschritt, Bereitstellen eines zweiten Werkzeugs, in Eingriff bringen des Kontaktelements mit dem Bearbeitungsbereich des zweiten Werkzeugs, so dass die vorbestimmte Ausrichtung nach dem in Eingriff bringen des Werkzeugs, auf eine zweite vorbestimmte Ausrichtung gerichtet wird, und anschließend Lösen des Eingriffs, danach Bereitstellen eines dritten Werkzeugs, in Eingriff bringen des Kontaktelements mit dem Bearbeitungsbereich des dritten Werkzeugs, so dass die zweite vorbestimmte Ausrichtung nach dem in Eingriff bringen des zweiten Werkzeugs, auf eine dritte vorbestimmte Ausrichtung gerichtet wird, anschließend zueinander Drehen des Kontaktelements und des dritten Werkzeugs, und anschließend Lösen des Eingriffs. Das sequenzielle Anwenden von mehreren Werkzeugen hat den Vorteil, dass die Fehlstellung nur stückweise gerichtet wird, und dadurch keine großen Veränderungen, beispielsweise Biegungen am Kontaktelement, auftreten, die zu Beschädigungen führen können. Somit ist das vorliegende Verfahren materialschonender für das Kontaktelement. Bevorzugt umfasst der Schritt des zueinander Drehens zwei Umdrehungen bzw. eine Drehung um 720 Grad.

Bevorzugt weist das Verfahren weiterhin die Schritte auf: nach dem vorherigen Verfahrensschritt, Bereitstellen eines vierten Werkzeugs, Bestimmen einer Differenz zwischen der dritten vorbestimmten Ausrichtung und einer Mittelachse des Kontaktelements, gerichtetes Einführen des Innenleiterpins am Kontaktelement in die Aufnahme am vierten Werkzeug, anschließend linear Verschieben des Kontaktelements in Bezug auf das vierte Werkzeug in Richtung der Differenz, und anschließend Lösen des Eingriffs. Das Anwenden des vierten Werkzeugs ist insbesondere eingerichtet eine fehlende Konzentrizität, beispielsweise eines Innenleiterpins, wiederherzustellen bzw. zu richten.

Das vorliegende Verfahren einschließlich dem Einsatz des vierten Werkzeugs ermöglicht es eine höhere Konzentrizität zu erreichen, um ein Stecksystem sicher steckbar zu machen und ggf. Spezifikationen einzuhalten. Bei dem vorliegenden Verfahren wird eine Belastung für den Innenleiter in axialer Richtung minimiert und verstärkt auf die Biegung gelenkt. Der Einsatz des vierten Werkzeugs dient insbesondere der Feinjustierung, falls mit den zuvor eingesetzten Werkzeugen noch keine zufriedenstellende Ausrichtung eines Innenleiterpins erreicht wurde oder nur eine geringe fehlende Konzentrizität als Fehlstellung vorliegt. Das Bestimmen der Differenz findet bevorzugt per visueller Einschätzung statt. Es geht bei der Bestimmung der Differenz lediglich um die Richtung der Differenz, um zu wissen wohin die lineare Verschiebung stattfinden muss. Bevorzugt umfasst ein gerichtetes Einführen ein Einführen, bei dem die Richtung der Differenz in Bezug auf das vierte Werkzeug bzw. die Aufnahme bekannt ist, so dass klar ist, in welche Richtung die lineare Verschiebung stattfinden muss. Bei der linearen Verschiebung wird bevorzugt nur eine geringe Kraft aufgebracht, um keine Beschädigungen am Kontaktelement zu verursachen. Eine geringe Kraft meint dabei lediglich eine Kraft, die für die lineare Verschiebung notwendig ist. Bevorzugt umfasst das lineare Verschieben eine Verschiebung um weniger als 2mm, bevorzugt weniger als 1 mm, am bevorzugtesten weniger als 0,5mm. Das lineare Verschieben (in radialer Richtung zur Mittelachse des Werkzeugs) stoppt maximal mit dem Anschlag des Außenleiterkontakts an dem Rotationskörper. Ein Überbiegen wird unterbunden.

Die folgende Beschreibung von Ausführungsformen erfolgt unter Bezugnahme auf die begleitenden Figuren. Dabei zeigt:
- Fig. 1: eine perspektivische Ansicht einer Ausführungsform eines Werkzeugs;
- Fig. 2: eine Querschnittsansicht des Werkzeugs aus Fig. 1;
- Fig. 3: eine perspektivische Ansicht einer Ausführungsform eines zweiten Werkzeugs;
- Fig. 4: eine Querschnittsansicht des zweiten Werkzeugs aus Fig. 3;
- Fig. 5: eine perspektivische Ansicht einer Ausführungsform eines dritten Werkzeugs;
- Fig. 6: eine Querschnittsansicht des dritten Werkzeugs aus Fig. 5;
- Fig. 7: eine perspektivische Ansicht einer Ausführungsform eines Werkzeugsatzes;
- Fig. 8: eine perspektivische Ansicht einer Ausführungsform eines vierten Werkzeugs;
- Fig. 9: eine Querschnittsansicht des vierten Werkzeugs aus Fig. 8;
- Fig. 10: eine Ansicht in einer Ersten Richtung (Steckrichtung) auf das vierte Werkzeug aus Fig. 8;
- Fig. 11: eine perspektivische Ansicht einer weiteren Ausführungsform eines Werkzeugsatzes;
- Fig. 12: eine Querschnittsansicht einer Ausführungsform eines fünften Werkzeugs;
- Fig. 13: eine Querschnittsansicht einer Ausführungsform eines sechsten Werkzeugs;
- Fig. 14: eine Querschnittsansicht einer Ausführungsform eines siebten Werkzeugs; und
- Fig. 15: eine Querschnittsansicht einer Ausführungsform eines achten Werkzeugs.

Im Folgenden werden bevorzugte Ausführungsformen im Detail mit Bezug auf die beigefügten Figuren beschrieben.

Fig. 1 zeigt eine Ausführungsform eines Werkzeugs 10 zum Richten einer Fehlstellung α an einem Kontaktelement 1. Das dargestellte Werkzeug 10 weist einen Grundkörper 11 auf. Der Grundkörper 11 dient im Wesentlichen dazu, dem Montagepersonal die Möglichkeit zu geben das Werkzeug 10 gut zu halten und zu bedienen. Auf dem Grundkörper 11 kann eine Markierung oder Bezeichnung für das Werkzeug 10 angeordnet sein. Der Grundkörper 11 weist bevorzugt eine längliche Form auf, die sich entlang einer ersten Richtung X, die insbesondere die Eingriffs- oder Steckrichtung mit einem Kontaktelement 1 darstellt, erstreckt.

An einem Ende des Grundkörpers 11 entlang dieser ersten Richtung X ist ein Bearbeitungsbereich 12 angeordnet. Der Bearbeitungsbereich 12 kann entlang der ersten Richtung X mit dem Kontaktelement 1 in Eingriff gebracht werden. Der Bearbeitungsbereich 12 weist zumindest eine Anschlagsfläche 18 auf, die ein weiteres in Eingriff bringen des Kontaktelements 1 und des Bearbeitungsbereichs 12 verhindert. Die Anschlagsfläche 18 kann dabei einen Anschlag für den Außenleiterkontakt 6 (s. Fig. 2) oder das Gehäuse 9 (s. Fig. 15) des Kontaktelements 1 bilden und/oder einen Anschlag für den Innenleiterkontakt 4 und/oder Isolator 8 (s. Fig. 12) des Kontaktelements 1. Insbesondere der Bearbeitungsbereich 12 des Werkzeugs 10 ist aus einem elektrisch nicht-leitfähigem Material gebildet. Das Material des Bearbeitungsbereichs 12 kann beispielsweise einen Kunststoff oder eine Keramik umfassen.

In dem Bearbeitungsbereich 12 ist ein erster Rotationskörper 14 angeordnet. Der dargestellte Rotationskörper 14 ist um eine Mittelachse M des Werkzeugs 10 entlang der ersten Richtung X gebildet, und umfasst einen Hohlzylinder. In alternativen Ausführungsformen kann der Rotationskörper 14 anders geformte Hohlzylinder (s. Figs. 3 - 11, 13 - 15) oder einen Kegel (s. Fig. 12) umfassen. Der dargestellte erste Rotationskörper 14 weist zumindest eine umfängliche Richtfläche 16 zum Richten des Kontaktelements 1 auf.

Die zumindest eine umfängliche Richtfläche 16 weist eine zumindest abschnittsweise konische Form und/oder eine nicht-konzentrische Ausrichtung zur Mittelachse M des Werkzeugs 10 auf. Durch die konische Form und/oder die nicht-konzentrische Ausrichtung kann eine Fehlstellung α an dem Kontaktelement 1 beim in Eingriff bringen mit dem Bearbeitungsbereich 12 auf eine vorbestimmte Ausrichtung α1 gerichtet werden. Die vorbestimmte Ausrichtung α1 muss dabei nicht zwingend eine finale Ausrichtung an dem Kontaktelement 1 bedeuten, sondern kann lediglich einen Zwischenschritt oder ein Zwischenergebnis umfassen.

Die zumindest eine umfängliche Richtfläche 16 ist an einer Innen- oder an einer Außenseite des ersten Rotationskörpers 14 angeordnet. Die Ausrichtung hängt davon ab, welches Teil am Kontaktelement 1 in welche Richtung gerichtet werden soll. Bei der in Figs. 1 und 2 dargestellten Ausführungsform eines Werkzeugs 10 ist die umfängliche Richtfläche 16 an der Innenseite des ersten Rotationskörpers 14 angeordnet, um einen Innenleiterpin 2 mittig hin zur Mittelachse M des Kontaktelements 1 zu richten. Das Werkzeug 10 weist dazu auf einer Seite, mit der das Werkzeug 10 mit dem Kontaktelement 1 in Eingriff bringbar ist, eine erste Öffnung 15 mit einem ersten Durchmesser D1 auf. Der erste Durchmesser D1 verjüngt sich innerhalb des Bearbeitungsbereichs 12 auf einen zweiten Durchmesser D2, der kleiner als der erste Durchmesser D1 ist. Die Verjüngung kann monoton oder wie in Fig. 2 gezeigt (zwei Teilbereiche der Richtfläche 16 mit unterschiedlichem Neigungswinkel) nicht-monoton erfolgen. Die dargestellte nicht-monotone Verjüngung hat den Vorteil, dass sich, wenn der Innleiterpin 2 ein Stück zurück in Richtung der Mittelachse M gebogen wurde, sich ein Winkel einer eingeleiteten Normalkraft verbessert und ein Steigungswinkel in dem Rotationskörper 14 erhöht werden kann, wodurch ein stärkere Richtung bzw. Korrektur möglich ist. Die nicht-monotone Verjüngung zeichnet sich in dem dargestellten Ausführungsbeispiel als ein Winkelsprung an der Richtfläche 16 bzw. innerhalb des Rotationskörpers 14 ab. Wichtig ist, dass Kanten an der Richtfläche 16 vermieden werden, an denen das Kontaktelement 1 bzw. der Innenleiterpin 2 Schaden nehmen könnte. Nach dem in Eingriff bringen von Kontaktelement 1 und Werkzeug 10 ist die Fehlstellung α am Innenleiterpin 2 auf eine vorbestimmte erste Ausrichtung α1 gerichtet. Die Ausrichtung A des Innenleiterpins 2 mit der vorbestimmten ersten Ausrichtung α1 ist nach dem Einsatz des Werkzeugs 10 zumindest mehr zur Mittelachse M gerichtet, als mit der Fehlstellung α zuvor.

Figs. 3 und 4 zeigen eine Ausführungsform eines zweiten Werkzeugs 20. Bei der dargestellten Ausführungsform des zweiten Werkzeugs 20 ist die umfängliche Richtfläche 26 an der Innenseite des ersten Rotationskörpers 24 angeordnet, um einen Innenleiterpin 2 mittig hin zur Mittelachse M des Kontaktelements 1 zu richten. Das zweite Werkzeug 20 weist auf der Seite, mit der das zweite Werkzeug 20 mit dem Kontaktelement 1 in Eingriff bringbar ist, eine zweite Öffnung 25 mit einem dritten Durchmesser D3 auf. Der dritte Durchmesser D3 ist kleiner als der erste Durchmesser D1. Der dritte Durchmesser D3 verjüngt sich innerhalb des Bearbeitungsbereichs 22 des zweiten Werkzeugs 20 auf einen vierten Durchmesser D4, der kleiner ist als der dritte Durchmesser D3. Bevorzugt ist der dritte Durchmesser D3 größer als der zweite Durchmesser D2 am Werkzeug 10, so dass auch ein Innenleiterpin 2, der nach dem Einsatz des Werkszeugs 10 wieder leicht von der Mittelachse M weggefedert ist, problemlos mit dem zweiten Werkzeug 20 in Eingriff gebracht werden kann. Nach dem in Eingriff bringen von Kontaktelement 1 und dem zweitem Werkzeug 20 ist die vorbestimmte erste Ausrichtung α1 am Innenleiterpin 2 auf eine vorbestimmte zweite Ausrichtung α2 gerichtet. Die Ausrichtung A des Innenleiterpins 2 mit der vorbestimmten zweiten Ausrichtung α2 ist nach dem Einsatz des zweiten Werkzeugs 20 zumindest mehr zur Mittelachse M gerichtet, als mit der vorbestimmten ersten Ausrichtung α1 zuvor.

Figs. 5 und 6 zeigen eine Ausführungsform eines dritten Werkzeugs 30. Bei der dargestellten Ausführungsform des dritten Werkzeugs 30 ist die umfängliche Richtfläche 36 an der Innenseite des ersten Rotationskörpers 34 angeordnet, um einen Innenleiterpin 2 mittig hin zur Mittelachse M des Kontaktelements 1 zu richten. Das dritte Werkzeug 30 weist auf der Seite, mit der das dritte Werkzeug 30 mit dem Kontaktelement 1 in Eingriff bringbar ist, eine dritte Öffnung 35 mit einem fünften Durchmesser D5 auf. Der fünfte Durchmesser D5 ist kleiner als der dritte Durchmesser D3. Der fünfte Durchmesser D5 verjüngt sich innerhalb des Bearbeitungsbereichs 32 des dritten Werkzeugs 30 auf einen sechsten Durchmesser D6, der kleiner ist als der fünfte Durchmesser D5. Bevorzugt ist der fünfte Durchmesser D5 größer als der vierte Durchmesser D4 am zweiten Werkzeug 20, so dass auch ein Innenleiterpin 2, der nach dem Einsatz des zweiten Werkszeugs 20 wieder leicht von der Mittelachse M weggefedert ist, problemlos mit dem dritten Werkzeug 30 in Eingriff gebracht werden kann. Nach dem in Eingriff bringen von Kontaktelement 1 und dem dritten Werkzeug 30 ist die vorbestimmte zweite Ausrichtung α2 am Innenleiterpin 2 auf eine vorbestimmte dritte Ausrichtung α3 gerichtet. Die Ausrichtung A des Innenleiterpins 2 mit der vorbestimmten dritten Ausrichtung α3 ist nach dem Einsatz des dritten Werkzeugs 30 zumindest mehr zur Mittelachse M gerichtet, als mit der vorbestimmten zweiten Ausrichtung α2 zuvor.

Fig. 7 zeigt eine Ausführungsform eines Werkzeugsatzes 50, bei dem das Werkzeug 10, das zweite Werkzeug 20 und das dritte Werkzeug 30 an einem gemeinsamen Grundkörper 52 angeordnet sind. Der dargestellte Werkzeugsatz 50 ist monolithisch ausgebildet und aus Kunststoff hergestellt.

Figs. 8 - 10 zeigen eine Ausführungsform eines vierten Werkzeugs 40. Bei der dargestellten Ausführungsform des vierten Werkzeugs 40 ist die umfängliche Richtfläche 46 an der Innenseite des ersten Rotationskörpers 44 angeordnet. Die Richtfläche 46 verläuft, im Gegensatz zu den Richtflächen 16, 26, 36 der ersten drei Werkzeuge 10, 20, 30, parallel und konzentrisch zu einer versetzten Mittelachse M', d.h. nicht konzentrisch zur Mittelachse M des vierten Werkzeugs 40. Das dargestellte vierte Werkzeug 40 weist auf der Seite, mit der das vierte Werkzeug 40 mit dem Kontaktelement 1 in Eingriff bringbar ist, eine vierte Öffnung 45 auf, die zu einer Aufnahme 43 im Bearbeitungsbereich 42 des vierten Werkzeugs 40 führt. Der Durchmesser der Aufnahme 43 entspricht dem Durchmesser eines Innenleiterpins 2 am Kontaktelement 1. Die Aufnahme 43, und damit die Richtfläche 46, ist nicht konzentrisch zur Mittelachse M des vierten Werkzeugs 40 ausgerichtet. Durch die nicht-konzentrische Anordnung der Richtfläche 46 ist es möglich eine fehlende Konzentrizität des Innenleiterpins 2 in Bezug auf die Mittelachse M des Kontaktelements 1 (oder auch in Bezug auf den Außenleiterkontakt 6) herzustellen. Im Ergebnis wird der Innenleiterpin 2 mit der Mittelachse M des Kontaktelements 2 bzw. auch in Bezug auf den Außenleiterkontakt 6 konzentrisch ausgerichtet.

Fig. 11 zeigt eine weitere Ausführungsform eines Werkzeugsatzes 54, bei dem das Werkzeug 10, das zweite Werkzeug 20, das dritte Werkzeug 30 und das vierte Werkzeug 40 an einem gemeinsamen Grundkörper 56 angeordnet sind. Der dargestellte Werkzeugsatz 54 ist monolithisch ausgebildet und aus Kunststoff hergestellt. Die einzelnen Werkzeuge 10, 20, 30, 40 sind am Grundkörper 56 beschriftet und so angeordnet, wie sie in der Praxis der Reihe nach zum Einsatz kommen.

Fig. 12 zeigt eine Ausführungsform eines fünften Werkzeugs 60. Das fünfte Werkzeug 60 ist für den Fall eingerichtet, dass der Innenleiterkontakt 4 bzw. Laschen am Innenleiterkontakt 4 einen zu geringen (Innen-)Durchmesser aufweisen. Um den Durchmesser des Innenleiterkontakts 4 zu vergrößern, ist der Rotationskörper 64 als ein Kegel ausgebildet. Die Richtfläche 66 ist an einer Außenfläche des Rotationskörpers 64 angeordnet. Beim in Eingriff bringen des Kontaktelements 1 mit dem fünften Werkzeug 60, kommt die Richtfläche 66 mit ihrer spitzen Kegelseite vorneweg in Kontakt mit dem Kontaktelement 1 bzw. mit dem Innenleiterkontakt 4 des Kontaktelements 1. Durch die Kegelform der Richtfläche 66, die ihren Abstand zur Mittelachse M des fünften Werkzeugs 60 in der ersten Richtung X zum Grundkörper 61 hin vergrößert, wird der Innendurchmesser des Innenleiterkontakts 4 aufgeweitet bzw. vergrößert. Bei dem Vorgang wird leicht überdrückt, und nach dem Entfernen des fünften Werkzeugs 60 federn die Laschen am Innenleiterkontakt 4 wieder leicht zurück, um am Ende im Sollmaß zu liegen. Eine vorbestimmte vierte Ausrichtung α4 des Innenleiterkontakts 4 ist erreicht, wenn das Kontaktelement 1 und das fünfte Werkzeug 60 vollständig in Eingriff gebracht wurden, so dass das Kontaktelement 1 an zumindest einer Anschlagsfläche 68 anliegt. Das Kontaktelement 2 und das fünfte Werkzeug 60 müssen dabei entlang der ersten Richtung X bis zur Anschlagsfläche 68 in Eingriff gebracht werden, um den Erfolg der Nacharbeit sicherzustellen, dass also eine Winkel- bzw. Durchmesserkorrektur im erforderlichen Maß erfolgt ist, jedoch auch nicht zu weit überdrückt wird. In der Praxis wäre es möglich, damit das Montagepersonal weiß, dass die Anschlagsfläche 68 erreicht ist, das in Eingriff bringen nur bis zu einer bestimmten Maximalkraft zu erlauben. Das gleiche Vorgehen gilt auch für die anderen hier beschriebenen Werkzeuge.

In der in Fig. 12 dargestellten Ausführungsform ist der Innenleiterkontakt 4 unmittelbar von einem Isolator 8 umgeben. Um das fünfte Werkzeug 60 beim in Eingriff bringen zu Führen und den Innenleiterkontakt 4 konzentrisch zum Isolator 8 auszurichten, weist das fünfte Werkzeug 60 in seinem Bearbeitungsbereich 62 weiterhin einen zweiten Rotationskörper 67 auf. Der zweite Rotationskörper 67 ist als Hohlzylinder ausgebildet, der den ersten Rotationskörper 64 umgibt. Der zweite Rotationskörper 67 ist so ausgebildet, dass er den Isolator 8 von außen umschließt. Die Führungsflächen 69 am zweiten Rotationskörper 67 verlaufen im Wesentlichen bündig mit der Außenfläche des Isolators 8, so dass das fünfte Werkzeug 60 über den zweiten Rotationskörper 67 am Isolator 8 entlang in der ersten Richtung X geführt wird. Durch die feste konzentrische Ausrichtung von erstem und zweitem Rotationskörper 64, 67 zueinander, werden beim in Eingriff bringen auch der Innenleiterkontakt 4 und der Isolator 8 zueinander konzentrisch ausgerichtet.

Fig. 13 zeigt eine Ausführungsform eines sechsten Werkzeugs 70. Das sechste Werkzeug 70 ist für den Fall eingerichtet, dass der Innenleiterkontakt 4 bzw. Laschen am Innenleiterkontakt 4 einen zu großen Innendurchmesser aufweisen. Um den Innendurchmesser des Innenleiterkontakts 4 zu verkleinern, ist der Rotationskörper 74 als ein Hohlzylinder ausgebildet. Die Richtfläche 76 ist an einer Innenfläche des Rotationskörpers 74 angeordnet. Beim in Eingriff bringen des Kontaktelements 1 mit dem sechsten Werkzeug 70, schiebt sich der Rotationskörper 74 mit der Richtfläche 76 mit ihrer spitzen Öffnungsseite vorneweg zwischen den Innenleiterkontakt 4 und den Isolator 8 am Kontaktelement 1. Durch die konische Form der Richtfläche 76, die ihren Abstand zur Mittelachse M des sechsten Werkzeugs 70 in der ersten Richtung X zum Grundkörper 71 hin verkleinert, wird der Innendurchmesser des Innenleiterkontakts 4 verengt bzw. verkleinert. Bei dem Vorgang wird leicht überdrückt, und nach dem Entfernen des sechsten Werkzeugs 70 federn die Laschen des Innenleiterkontakts 4 wieder leicht auf, um am Ende im Sollmaß zu liegen. Eine vorbestimmte fünfte Ausrichtung α5 des Innenleiterkontakts 4 ist erreicht, wenn das Kontaktelement 1 und das sechste Werkzeug 70 vollständig in Eingriff gebracht wurden, so dass das Kontaktelement 1 an zumindest einer Anschlagsfläche 78 anliegt.

In der in Fig. 13 dargestellten Ausführungsform ist der Innenleiterkontakt 4 unmittelbar von einem Isolator 8 umgeben. Um das sechste Werkzeug 70 beim in Eingriff bringen zu Führen und den Innenleiterkontakt 4 konzentrisch zum Isolator 8 auszurichten, weist das sechste Werkzeug 70 in seinem Bearbeitungsbereich 72 weiterhin einen zweiten Rotationskörper 77 auf. Der zweite Rotationskörper 77 ist als Hohlzylinder ausgebildet, der den ersten Rotationskörper 74 umgibt. Der zweite Rotationskörper 77 ist so ausgebildet, dass er den Isolator 8 von außen umschließt. Die Führungsflächen 79 am zweiten Rotationskörper 77 verlaufen im Wesentlichen bündig mit der Außenfläche des Isolators 8, so dass das sechste Werkzeug 70 über den zweiten Rotationskörper 77 am Isolator 8 entlang in der ersten Richtung X geführt wird. Durch die feste konzentrische Ausrichtung von erstem und zweitem Rotationskörper 74, 77 zueinander, werden beim in Eingriff bringen auch der Innenleiterkontakt 4 und der Isolator 8 zueinander konzentrisch ausgerichtet.

Fig. 14 zeigt eine Ausführungsform eines siebten Werkzeugs 80. Das siebte Werkzeug 80 ist für den Fall eingerichtet, dass der Außenleiterkontakt 6 bzw. Laschen am Außenleiterkontakt 6 einen zu kleinen Innendurchmesser aufweisen. Um den Innendurchmesser des Außenleiterkontakts 6 zu vergrößern, ist der Rotationskörper 84 (zumindest teilweise) als ein Hohlzylinder ausgebildet. Die Richtfläche 86 ist an einer Außenfläche des Rotationskörpers 84 angeordnet. Beim in Eingriff bringen des Kontaktelements 1 mit dem siebten Werkzeug 80, schiebt sich der Rotationskörper 84 mit der Richtfläche 86 mit ihrer spitzen Öffnungsseite vorneweg zwischen den Außenleiterkontakt 6 und den Isolator 8 am Kontaktelement 1. Durch die konische Form der Richtfläche 86, die ihren Abstand zur Mittelachse M des siebten Werkzeugs 80 in der ersten Richtung X zum Grundkörper 81 hin vergrößert, wird der Innendurchmesser des Außenleiterkontakts 6 erweitert bzw. vergrößert. Bei dem Vorgang wird leicht überdrückt, und nach Entfernen des siebten Werkzeugs 80 federn die Laschen am Außenleiterkontakt 6 wieder leicht zurück, um am Ende im Sollmaß des Fangkorbdurchmessers zu liegen. Eine vorbestimmte sechste Ausrichtung α6 des Außenleiterkontakts 6 ist erreicht, wenn das Kontaktelement 1 und das siebte Werkzeug 80 vollständig in Eingriff gebracht wurden, so dass das Kontaktelement 1 an zumindest einer Anschlagsfläche 88 anliegt. Weiterhin kann der Isolator 8 zumindest teilweise in dem Hohlzylinder des Rotationskörpers 84, beim in Eingriff bringen des Kontaktelements 1 mit dem siebten Werkzeug 80, aufgenommen werden. Über diese Aufnahme kann das siebte Werkzeug 80 geführt werden, und kann den Außenleiterkontakt 6 bezüglich dem Isolator 8 konzentrisch ausrichten.

Fig. 15 zeigt eine Ausführungsform eines achten Werkzeugs 90. Das achte Werkzeug 90 ist für den Fall eingerichtet, dass der Außenleiterkontakt 6 bzw. Laschen am Außenleiterkontakt 6 einen zu großen Innendurchmesser aufweisen. Um den Innendurchmesser des Außenleiterkontakts 6 zu verkleinern, ist der Rotationskörper 94 als ein Hohlzylinder ausgebildet. Die Richtfläche 96 ist an einer Innenfläche des Rotationskörpers 94 angeordnet. Beim in Eingriff bringen des Kontaktelements 1 mit dem achten Werkzeug 90, schiebt sich der Rotationskörper 94 mit der Richtfläche 96 mit ihrer spitzen Öffnungsseite vorneweg zwischen den Außenleiterkontakt 6 und einem Gehäuse 9 am Kontaktelement 1. Durch die konische Form der Richtfläche 96, die ihren Abstand zur Mittelachse M des achten Werkzeugs 90 in der ersten Richtung X zum Grundkörper 91 hin verkleinert, wird der Innendurchmesser des Außenleiterkontakts 6 verengt bzw. verkleinert. Bei dem Vorgang wird leicht überdrückt, und nach Entfernen des achten Werkzeugs 90 federn die Laschen des Außenleiterkontakts 6 wieder leicht auf, um am Ende im Sollmaß des Fangkorbdurchmessers zu liegen. Eine vorbestimmte siebte Ausrichtung α7 des Außenleiterkontakts 6 ist erreicht, wenn das Kontaktelement 1 und das achte Werkzeug 90 vollständig in Eingriff gebracht wurden, so dass das Kontaktelement 1 an zumindest einer Anschlagsfläche 98 anliegt.

Um das achte Werkzeug 90 beim in Eingriff bringen zu Führen und den Außenleiterkontakt 6 konzentrisch zum Isolator 8 auszurichten, weist das achte Werkzeug 90 in seinem Bearbeitungsbereich 92 weiterhin einen zweiten Rotationskörper 97 auf. Der zweite Rotationskörper 97 ist als Hohlzylinder ausgebildet, der innerhalb des ersten Rotationskörpers 94 angeordnet ist. Der zweite Rotationskörper 97 ist so ausgebildet, dass er den Isolator 8 von außen umschließt.

Die Führungsflächen 99 am zweiten Rotationskörper 97 verlaufen im Wesentlichen bündig mit der Außenfläche des Isolators 8, so dass das achte Werkzeug 90 über den zweiten Rotationskörper 97 am Isolator 8 entlang in der ersten Richtung X geführt wird. Durch die feste konzentrische Ausrichtung von erstem und zweitem Rotationskörper 94, 97 zueinander, werden beim in Eingriff bringen auch der Außenleiterkontakt 6 und der Isolator 8 zueinander konzentrisch ausgerichtet.

Bei allen beschriebenen Werkzeugen 10, 20, 30, 40, 60, 70, 80, 90 kann die zumindest eine umfängliche Richtfläche 16, 26, 36, 46, 66, 76, 86, 96 die Fehlstellung α an dem Kontaktelement 1 um 15 Grad, bevorzugter um 10 Grad, am bevorzugtesten um 5 Grad, richten. Je geringer der Winkel ist, um den eine mechanische Verformung am Kontaktelement 1 vorgenommen wird, desto schonender ist die Verformung für das Material, und damit besser für die Haltbarkeit des Kontaktelements 1.

Bevorzugt kann jedes Werkzeug 10, 20, 30, 40, 60, 70, 80, 90 ein nachgearbeitetes Kontaktelement 1 kennzeichnen, zum Beispiel durch eine haptische/mechanische oder visuelle Kennzeichnung, wie eine Farbmarkierung und/oder eine Einkerbung.

Im Folgenden wird ein Ausführungsbeispiel für ein Verfahren zum Richten einer Fehlstellung α an einem Kontaktelement 1 beschrieben. Das Verfahren weist die folgenden Schritte auf: Bereitstellen eines Werkzeugs 10, 40, 60, 70, 80, 90, in Eingriff bringen des Kontaktelements 1 mit dem jeweiligen Bearbeitungsbereich 12, 42, 62, 72, 82, 92 des Werkzeugs 10, 40, 60, 70, 80, 90, so dass die Fehlstellung α an dem Kontaktelement 1 auf eine vorbestimmte Ausrichtung α1, α4, α5, α6, α7 gerichtet wird, und anschließend Lösen des Eingriffs. Das soeben beschriebene Verfahren ist insbesondere für das Werkzeug 10, das vierte Werkzeug 40, das fünfte Werkzeug 60, das sechste Werkzeug 70, das siebte Werkzeug 80 und das achte Werkzeug 90 geeignet. Durch ein einmaliges in Eingriff bringen und wieder Lösen des Kontaktelements 1 mit dem jeweiligen Werkzeug wird die jeweilige Fehlstellung α am Kontaktelement 1 korrigiert, und das Kontaktelement 1 bzw. der Steckverbinder kann verwendet werden. Insbesondere sind durch diese Art der Nacharbeit im Vergleich zu herkömmlichen Reparaturzangen deutlich kleinere Bauräume des (Nacharbeits-)Werkzeugs möglich, beispielsweise weniger als 15cmx15cmx15cm.

Eine alternative Ausführungsform stellt sich insbesondere für das Werkzeug 10 dar, und wird im Folgenden beschrieben. Nachdem die obigen Verfahrensschritte durchgeführt wurden, weist das Verfahren weiterhin die Schritte auf: Nach dem vorherigen Verfahrensschritt, Bereitstellen eines zweiten Werkzeugs 20, in Eingriff bringen des Kontaktelements 1 mit dem Bearbeitungsbereich 22 des zweiten Werkzeugs 20, so dass die vorbestimmte Ausrichtung α1 nach dem in Eingriff bringen des Werkzeugs 10, auf eine zweite vorbestimmte Ausrichtung α2 gerichtet wird, und anschließend Lösen des Eingriffs, danach Bereitstellen eines dritten Werkzeugs 30, in Eingriff bringen des Kontaktelements 1 mit dem Bearbeitungsbereich 32 des dritten Werkzeugs 30, so dass die zweite vorbestimmte Ausrichtung α2 nach dem in Eingriff bringen des zweiten Werkzeugs 20, auf eine dritte vorbestimmte Ausrichtung α3 gerichtet wird, anschließend zueinander Drehen des Kontaktelements 1 und des dritten Werkzeugs 30, und anschließend Lösen des Eingriffs. Der sequenzielle Einsatz des Werkzeugs 10, des zweiten Werkzeugs 20 und des dritten Werkzeugs 30 ermöglicht ein stückweises Richten oder Korrigieren der Fehlstellung α am Kontaktelement 1, insbesondere ein stückweises Richten des Innenleiterpins 2 am Kontaktelement 1. Das Drehen von Kontaktelement 1 und drittem Werkzeug 30 zueinander hilft dabei eine ungewollte Eigenspannung im Kontaktelement 1, insbesondere im Innenleiterpin 2, abzubauen. Nach diesen Verfahrensschritten ist ein Kontaktelement 1 wieder steckbar für den praktischen Einsatz, jedoch kann es sein, dass das Kontaktelement 1 noch nicht prozesssicher ist, da z.B. die Konzentrizität noch außerhalb geforderter Spezifikationen liegt.

Sollte das Kontaktelement 1, d.h. der Innenleiterpin 2, nach den vorangegangenen Schritten noch nicht zufriedenstellend ausgerichtet sein, kann das Verfahren weiterhin die folgenden Schritte umfassen: Nach dem vorherigen Verfahrensschritt, Bereitstellen eines vierten Werkzeugs 40, Bestimmen einer Differenz zwischen der dritten vorbestimmten Ausrichtung α3 und einer Mittelachse des Kontaktelements 1, gerichtetes Einführen des Innenleiterpins 2 am Kontaktelement 1 in die Aufnahme 43 am vierten Werkzeug 40, anschließend linear Verschieben des Kontaktelements 1 in Bezug auf das vierte Werkzeug 40 in Richtung der Differenz, und anschließend Lösen des Eingriffs. Spätestens nach diesen Verfahrensschritten ist der Innenleiterpin 2 des Kontaktelements 1 konzentrisch zur Mittelachse des Kontaktelements 1 und dem Außenleiter 6 des Kontaktelements 1 ausgerichtet. Insbesondere wird eine Konzentrizität von < ∅0,05mm erreicht (bei einer aus Vorgaben und Normen geforderten Konzentrizität von < ∅0,20mm). Die Fehlstellung α am Kontaktelement 1 ist gerichtet und das Kontaktelement 1 bzw. der Steckverbinder kann (ohne Probleme und Beschädigungen) verwendet werden.

Der Ablauf der beschriebenen Verfahrensschritte kann optional mit einer Prüflehre kombiniert werden. Bei dieser Kombination prüft eine Lehre, ob ein bestimmter Defekt an dem Kontaktelement 1 vorliegt. Falls ein Defekt vorliegt, wird das entsprechende Werkzeug ausgewählt und angewendet. Anschließend bestätigt die Lehre den Erfolg der Nacharbeit.

### BEZUGSZEICHENLISTE

- 1: Kontaktelement
- 2: Innenleiterpin
- 4: Innenleiter
- 6: Außenleiter
- 8: Isolator
- 9: Gehäuse
- 10: Werkzeug
- 11: Grundkörper
- 12: Bearbeitungsbereich
- 14: Rotationskörper
- 15: Öffnung
- 16: Richtfläche
- 18: Anschlagsfläche
- 20: zweites Werkzeug
- 21: Grundkörper
- 22: Bearbeitungsbereich
- 24: Rotationskörper
- 25: zweite Öffnung
- 26: Richtfläche
- 28: Anschlagsfläche
- 30: drittes Werkzeug
- 31: Grundkörper
- 32: Bearbeitungsbereich
- 34: Rotationskörper
- 35: dritte Öffnung
- 36: Richtfläche
- 38: Anschlagsfläche
- 40: viertes Werkzeug
- 41: Grundkörper
- 42: Bearbeitungsbereich
- 43: Aufnahme
- 44: Rotationskörper
- 45: vierte Öffnung
- 46: Richtfläche
- 48: Anschlagsfläche
- 50: Werkzeugsatz
- 52: (gemeinsamer) Grundkörper
- 54: Werkzeugsatz
- 56: (gemeinsamer) Grundkörper
- 60: fünftes Werkzeug
- 61: Grundkörper
- 62: Bearbeitungsbereich
- 64: Rotationskörper
- 66: Richtfläche
- 67: zweiter Rotationskörper
- 68: Anschlagsfläche
- 69: Führungsfläche
- 70: sechstes Werkzeug
- 71: Grundkörper
- 72: Bearbeitungsbereich
- 74: Rotationskörper
- 76: Richtfläche
- 77: zweiter Rotationskörper
- 78: Anschlagsfläche
- 79: Führungsfläche
- 80: siebtes Werkzeug
- 81: Grundkörper
- 82: Bearbeitungsbereich
- 84: Rotationskörper
- 86: Richtfläche
- 88: Anschlagsfläche
- 90: achtes Werkzeug
- 91: Grundkörper
- 92: Bearbeitungsbereich
- 94: Rotationskörper
- 96: Richtfläche
- 97: zweiter Rotationskörper
- 98: Anschlagsfläche
- 99: Führungsfläche
- A: Ausrichtungsachse
- α: Fehlstellung
- α1: Erste Ausrichtung
- α2: Zweite Ausrichtung
- α3: Dritte Ausrichtung
- α4: Vierte Ausrichtung
- α5: Fünfte Ausrichtung
- α6: Sechste Ausrichtung
- α7: Siebte Ausrichtung
- D1: erster Durchmesser
- D2: zweiter Durchmesser
- D3: dritter Durchmesser
- D4: vierter Durchmesser
- D5: fünfter Durchmesser
- D6: sechster Durchmesser
- D7: siebter Durchmesser
- D8: achter Durchmesser
- M: Mittelachse
- M': versetzte Mittelchachse
- X: erste Richtung
- Y: zweite Richtung
- Z: dritte Richtung

## Patentansprüche

1. Werkzeug (10, 60) zum Richten einer Fehlstellung (α) an einem Kontaktelement (1), aufweisend:
a) einen Grundkörper (11, 61);
b) einen Bearbeitungsbereich (12, 62), der an einem Ende des Grundkörpers (11, 61) angeordnet ist und der entlang einer ersten Richtung (X) mit dem Kontaktelement (1) in Eingriff gebracht werden kann;
c) einen ersten Rotationskörper (14, 64), der in dem Bearbeitungsbereich (12, 62) angeordnet ist, und der um eine Mittelachse (M) des Werkzeugs (10, 60) entlang der ersten Richtung (X) gebildet ist, wobei
d) der erste Rotationskörper (14, 64) zumindest eine umfängliche Richtfläche (16, 66) zum Richten des Kontaktelements (1) aufweist; und
e) die zumindest eine umfängliche Richtfläche (16, 66) eine zumindest abschnittsweise konische Form und/oder eine nicht-konzentrische Ausrichtung zur Mittelachse (M) des Werkzeugs (10, 60) aufweist, so dass die Fehlstellung (α) an dem Kontaktelement (1) beim in Eingriff bringen mit dem Bearbeitungsbereich (12, 62) auf eine vorbestimmte Ausrichtung (α1, α4) gerichtet werden kann.

2. Werkzeug nach Anspruch 1, bei dem der erste Rotationskörper (14, 64) zumindest abschnittsweise als ein Hohlzylinder oder ein Kegel ausgebildet ist.

3. Werkzeug nach Anspruch 1 oder 2, bei dem der Bearbeitungsbereich (12, 62) zumindest eine Anschlagsfläche (18, 68) aufweist, die ein weiteres in Eingriff bringen des Kontaktelements (1) und des Bearbeitungsbereichs (12, 62) verhindert.

4. Werkzeug nach einem der Ansprüche 1 - 3, bei dem die zumindest eine umfängliche Richtfläche (16, 66) an einer Innen- oder an einer Außenseite des ersten Rotationskörpers (14, 64) angeordnet ist.

5. Werkzeug nach einem der Ansprüche 1 - 4, bei dem die zumindest eine umfängliche Richtfläche (16, 66) die Fehlstellung (α) an dem Kontaktelement (1) um 15 Grad, bevorzugter um 10 Grad, am bevorzugtesten um 5 Grad, richten kann.

6. Werkzeug nach einem der Ansprüche 1 - 5, bei dem das Werkzeug (10, 60), insbesondere der Bearbeitungsbereich (12, 62) des Werkzeugs (10, 60), aus einem elektrisch nicht-leitfähigem Material gebildet ist.

7. Werkzeug nach einem der Ansprüche 1 - 6, weiterhin aufweisend zumindest einen zweiten Rotationskörper (67), der Führungsflächen (69) umfasst und im Bearbeitungsbereich (62) angeordnet ist, zum Führen des Werkszeugs (60) beim in Eingriff bringen mit dem Kontaktelement (1).

8. Werkzeugsatz (50) zum Richten einer Fehlstellung (α) an einem Kontaktelement (1), zumindest aufweisend:
a) ein Werkzeug (10) nach einem der Ansprüche 1 - 7, wobei das Werkzeug (10) auf einer Seite, mit der das Werkzeug (10) mit dem Kontaktelement (1) in Eingriff bringbar ist, eine erste Öffnung (15) mit einem ersten Durchmesser (D1) aufweist; und
b) ein zweites Werkzeug (20) nach einem der Ansprüche 1 - 7, wobei das zweite Werkzeug (20) auf der Seite, mit der das zweite Werkzeug (20) mit dem Kontaktelement (1) in Eingriff bringbar ist, eine zweite Öffnung (25) mit einem dritten Durchmesser (D3) aufweist, und der dritte Durchmesser (D3) kleiner ist als der erste Durchmesser (D1); und
c) ein drittes Werkzeug (30) nach einem der Ansprüche 1 - 7, wobei das dritte Werkzeug (30) auf der Seite, mit der das dritte Werkzeug (30) mit dem Kontaktelement (1) in Eingriff bringbar ist, eine dritte Öffnung (35) mit einem fünften Durchmesser (D5) aufweist, und der fünfte Durchmesser (D5) kleiner ist als der dritte Durchmesser (D3).

9. Werkzeugsatz nach Anspruch 8, weiterhin aufweisend ein viertes Werkzeug (40), nach einem der Ansprüche 1 - 7, wobei das vierte Werkzeug (40) auf der Seite, mit der das vierte Werkzeug (40) mit dem Kontaktelement (1) in Eingriff bringbar ist, eine vierte Öffnung (45) aufweist, die zu einer Aufnahme (43) im Bearbeitungsbereich (42) des vierten Werkzeugs (40) führt, wobei der Durchmesser der Aufnahme (43) dem Durchmesser eines Innenleiterpins (2) am Kontaktelement (1) entspricht, und die Aufnahme (43) nicht konzentrisch zur Mittelachse (M) des vierten Werkzeugs (40) ausgerichtet ist.

10. Werkzeugsatz nach Anspruch 8 oder 9, bei dem das Werkzeug (10), das zweite Werkzeug (20) und das dritte Werkzeug (30), und insbesondere das vierte Werkzeug (40), einen gemeinsamen Grundkörper (52, 56) aufweisen.

11. Verfahren zum Richten einer Fehlstellung (α) an einem Kontaktelement (1), wobei das Verfahren die folgenden Schritte aufweist:
a) Bereitstellen eines Werkzeugs (10) nach einem der Ansprüche 1 - 7
b) in Eingriff bringen des Kontaktelements (1) mit dem Bearbeitungsbereich (12) des Werkzeugs (10), so dass die Fehlstellung (α) an dem Kontaktelement (1) auf eine vorbestimmte Ausrichtung (α1) gerichtet wird, und anschließend
c) Lösen des Eingriffs.

12. Verfahren nach Anspruch 11, weiterhin aufweisend die Schritte:
d) nach dem vorherigen Verfahrensschritt, Bereitstellen eines zweiten Werkzeugs (20) nach einem der Ansprüche 8 - 10;
e) in Eingriff bringen des Kontaktelements (1) mit dem Bearbeitungsbereich (22) des zweiten Werkzeugs (20), so dass die vorbestimmte Ausrichtung (α1) nach dem in Eingriff bringen des Werkzeugs (10), auf eine zweite vorbestimmte Ausrichtung (α2) gerichtet wird, und anschließend
f) Lösen des Eingriffs; danach
g) Bereitstellen eines dritten Werkzeugs (30) nach einem der Ansprüche 8 - 10;
h) in Eingriff bringen des Kontaktelements (1) mit dem Bearbeitungsbereich (32) des dritten Werkzeugs (30), so dass die zweite vorbestimmte Ausrichtung (α2) nach dem in Eingriff bringen des zweiten Werkzeugs (20), auf eine dritte vorbestimmte Ausrichtung (α3) gerichtet wird; anschließend
i) zueinander Drehen des Kontaktelements (1) und des dritten Werkzeugs (30); und anschließend
j) Lösen des Eingriffs.

13. Verfahren nach Anspruch 12, weiterhin aufweisend die Schritte:
k) nach dem vorherigen Verfahrensschritt, Bereitstellen eines vierten Werkzeugs (40) nach einem der Ansprüche 9 oder 10;
l) Bestimmen einer Differenz zwischen der dritten vorbestimmten Ausrichtung (α3) und einer Mittelachse des Kontaktelements (1);
m) gerichtetes Einführen des Innenleiterpins (2) am Kontaktelement (1) in die Aufnahme (43) am vierten Werkzeug (40); anschließend
n) linear Verschieben des Kontaktelements (1) in Bezug auf das vierte Werkzeug (40) in Richtung der Differenz; und anschließend
o) Lösen des Eingriffs.
